# FASCICULE DE BREVET EUROPEEN

(11) **EP 1 113 226 B1**
(45) Date de publication et mention de la délivrance du brevet: **10.03.2004**
(21) Numéro de dépôt: 00403589.5
(22) Date de dépôt: 19.12.2000
(51) Int. Cl.: F24C 3/08

(54) **Appareil de cuisson domestique**
Haushaltskochgerät
Domestic cooking appliance

(30) Priorité: 21.12.1999 FR 9916159
(43) Date de publication de la demande: 04.07.2001
(73) Titulaire: Brandt Cooking, 45140 Saint Jean de la Ruelle (FR)
(72) Inventeur: Bailly, Pascal, Thomson-CSF, Prop. Intel., 94117 Arcueil Cedex (FR); Verges, Olivier, Thomson-CSF, Prop. Intel., 94117 Arcueil Cedex (FR)
(74) Mandataire: Santarelli

(56) Documents cités:
- AT-B- 301 110
- DE-C- 624 247
- DE-U- 29 805 620

## Description

L'invention concerne le domaine des appareils de cuisson domestique comportant au moins un brûleur à gaz, et notamment les fours gaz, les tables de cuisson gaz et les cuisinières gaz.

Les appareils de cuisson domestique comportent généralement un ou plusieurs brûleurs à gaz alimentés par un ou plusieurs injecteurs. L'injecteur détermine la quantité de gaz combustible entrant dans le brûleur. Or, pendant l'opération de cuisson, la puissance du brûleur a tendance à diminuer. Cette diminution de la puissance du brûleur a son origine dans la diminution de la quantité de gaz combustible entrant dans le brûleur par unité de temps. Une des causes principales de cette diminution est l'élévation en température de l'injecteur qui entraîne une dilatation du gaz combustible dans l'injecteur entraînant à son tour la diminution de la quantité de gaz combustible entrant dans le brûleur. La puissance du brûleur étant proportionnelle à la quantité de gaz combustible passant dans l'injecteur dans un intervalle de temps donné, la puissance du brûleur a alors tendance à diminuer.

Selon l'art antérieur connu, ce problème n'est, en réalité, pas résolu. En effet, dans la pratique, lorsque la puissance du brûleur diminue, on augmente le débit de gaz combustible alimentant l'injecteur ; ainsi, la puissance du brûleur est rétablie, mais au prix d'une consommation plus élevée en gaz combustible et donc en énergie.

Pour résoudre le problème de la diminution de puissance du brûleur en fonction de la température du brûleur et de l'injecteur, il apparaît donc intéressant de résoudre le problème de l'élévation en température de l'injecteur.

Les causes de l'élévation en température de l'injecteur résident en particulier dans la température élevée du brûleur et d'autres parties de l'appareil de cuisson domestique qui ne sont pas thermiquement isolées du brûleur et qui communiquent à l'injecteur leur chaleur. L'injecteur et le brûleur ont l'un par rapport à l'autre une position relative déterminée qu'un support intermédiaire suffisamment rigide est chargé de maintenir. Le support intermédiaire supporte l'injecteur et maintient cette position relative en reliant l'injecteur au brûleur, soit directement, soit indirectement par l'intermédiaire des éléments de structure métalliques ou thermiquement conducteurs situés dans le voisinage du brûleur. Le support intermédiaire est en matériau thermiquement conducteur, généralement en métal. Ainsi, le support intermédiaire établit un pont thermique entre l'injecteur et le brûleur. Lorsque l'appareil de cuisson comporte plusieurs brûleurs alimentés par plusieurs injecteurs, les injecteurs sont généralement reliés aux brûleurs par plusieurs supports intermédiaires.

Une première solution, non revendiquée, consisterait à supprimer le pont thermique existant entre l'injecteur et le brûleur en remplaçant le support intermédiaire constitué en matériau métallique par un support intermédiaire constitué en matériau isolant, de manière à ce que la chaleur située au niveau du brûleur ne soit pas communiquée à l'injecteur et que l'injecteur reste relativement froid par rapport à la température du brûleur.

Une deuxième solution, non revendiquée, consisterait à réaliser un injecteur en matériau isolant de manière à ce que l'intérieur de l'injecteur reste relativement froid par rapport à la température du brûleur.

Une troisième solution, revendiquée, consiste à couper le pont thermique en conservant un support intermédiaire qui peut même être éventuellement réalisé en matériau thermiquement conducteur, le support intermédiaire reliant l'injecteur à une ou plusieurs parties de l'appareil de cuisson domestique qui sont thermiquement isolées du brûleur. Ces parties conservent, lorsque l'appareil de cuisson domestique est en fonctionnement, une température relativement froide par rapport à la température du brûleur. Cette solution a, sur les deux précédentes solutions, notamment l'avantage d'être plus simple et moins coûteuse en permettant l'utilisation d'un matériau bon marché pour la réalisation du support intermédiaire, comme un métal par exemple, qui présente des propriétés de rigidité suffisantes pour maintenir la position relative de l'injecteur par rapport au brûleur, ceci afin que l'alimentation du brûleur ne soit pas perturbée. Un matériau isolant présentant une bonne tenue à la température et une bonne rigidité, comme dans la première ou la deuxième solution, coûterait certainement plus cher.

Selon l'invention, il est prévu un appareil de cuisson domestique comportant au moins un brûleur à gaz, au moins un injecteur alimentant le brûleur à gaz, au moins un support intermédiaire supportant l'injecteur et étant suffisamment rigide pour maintenir la position relative de l'injecteur par rapport au brûleur, caractérisé en ce que le support intermédiaire relie l'injecteur à une ou plusieurs parties de l'appareil qui sont thermiquement isolées du brûleur.

L'invention sera mieux comprise et d'autres particularités et avantages apparaîtront à l'aide de la description ci-après et des dessins joints, donnés à titre d'exemples, où la figure 1 représente schématiquement une vue partiellement éclatée d'un mode de réalisation préférentiel d'un appareil de cuisson domestique selon l'invention.

La ou les parties de l'appareil de cuisson domestique qui sont thermiquement isolées du brûleur ne doivent pas ou peu transmettre la chaleur du brûleur à l'injecteur, même si le support intermédiaire est réalisé en un matériau thermiquement conducteur comme un métal par exemple. Ces parties doivent donc rester à une température relativement froide par rapport à la température du brûleur, pendant le fonctionnement de l'appareil de cuisson domestique, alors que la température du brûleur devient élevée. Ces parties ne sont pas elles-mêmes directement reliées au brûleur par un élément ou une chaîne d'éléments thermiquement conducteurs susceptibles de transmettre une quantité de chaleur importante. Ces parties ne sont pas au voisinage immédiat du brûleur, voisinage vers lequel est transmise une quantité de chaleur importante, ce qui aurait pour effet de les rendre presque aussi chaudes que le brûleur lui-même.

De préférence, d'une part les parties de l'appareil sont suffisamment thermiquement isolées du brûleur et d'autre part le ou les matériaux constituant le support intermédiaire possèdent une conductivité thermique suffisamment faible, pour que, en mode de fonctionnement, au bout d'une dizaine de minutes, l'injecteur reste à une température comprise entre 10°C et 40°C, ce qui correspond approximativement à la température ambiante. Dans ce même mode de fonctionnement, le brûleur atteint facilement une température de 100°C, par exemple au bout d'une dizaine de minutes. Le mode de fonctionnement est par exemple un mode cuisson.

La figure 1 représente schématiquement une vue partiellement éclatée d'un mode de réalisation préférentiel d'un appareil de cuisson domestique selon l'invention. L'appareil de cuisson représenté sur la figure 1 est un four gaz 13 mais l'invention peut également s'appliquer aux tables de cuisson gaz ou aux cuisinières gaz comme décrit ultérieurement. Un moufle 11 est constitué d'une cavité 1 dans laquelle sont introduits les aliments et de parois 2 qui entourent la cavité 1. Sous le moufle 11, est située une boîte sole 3 comprenant un ou plusieurs brûleurs à gaz non représentés sur la figure 1. La boîte sole 3 généralement réalisée en métal n'est pas thermiquement isolée du ou des brûleurs à gaz. La boîte sole 3 comporte un orifice 4 d'entrée du fluide gazeux généralement constitué de gaz combustible et d'air primaire atmosphérique. L'orifice 4 est de préférence l'entrée convergente d'un Venturi qui est par exemple située à l'extérieur de la boîte sole 3. En regard de l'orifice 4, est maintenu en position un injecteur 5 porté par un porte-injecteur 6 lui-même porté par un élément de liaison 7 reliant le porte-injecteur 6 à une ou plusieurs parties du four qui sont thermiquement isolées du brûleur. L'injecteur 5 est relié à un dispositif d'alimentation en gaz combustible par un tube 8 d'alimentation en gaz. Dans le cas où la boîte sole 3 comporte plusieurs brûleurs, il peut bien sûr y avoir plusieurs injecteurs 5, plusieurs porte-injecteurs 6, plusieurs éléments de liaison 7. Le support intermédiaire 12 comprend le porte-injecteur 6 et l'élément de liaison 7. Le support intermédiaire 12 sera décrit en détail ultérieurement. Le moufle 11 et la boîte sole 3 sont à l'intérieur de la structure externe du four qui est généralement constitué de montants 9 et de parois extérieures 10. Un seul montant 9 et une seule paroi extérieure 10 sont représentés sur la figure 1.

Le support intermédiaire 12 relie l'injecteur 5 à une ou plusieurs parties du four 13 qui sont thermiquement isolées du brûleur. Ces parties ne sont pas le moufle 11, c'est-à-dire ne sont pas les parois 2 du moufle 11. Ces parties ne sont pas la boîte sole 3. Ces parties ne sont pas l'une des pièces qui est reliée au brûleur par un pont thermiquement conducteur comme l'orifice 4 par exemple. De préférence, le support intermédiaire 12 relie l'injecteur 5 à la structure externe du four 13. Cette structure externe, constituée par les parois extérieures 10 et les montants 9, reste généralement relativement froide par rapport à la température du brûleur en mode de fonctionnement, car elle est thermiquement isolée du brûleur.

L'appareil de cuisson domestique selon l'invention peut aussi être par exemple une table de cuisson gaz non représentée. La table de cuisson gaz comporte un carter qui comprend un ou plusieurs brûleurs à gaz. Le support intermédiaire 12 relie l'injecteur 5 à une ou plusieurs parties de la table de cuisson qui ne sont pas le brûleur. Ces parties ne sont pas les pièces reliées au brûleur par un pont thermiquement conducteur. Ces pièces sont par exemple le collecteur ou la partie convergente du Venturi du brûleur qui ne sont pas représentés sur la figure 1. De préférence, le support intermédiaire 12 relie l'injecteur 5 au carter de la table de cuisson et en particulier aux parties les plus froides du carter de la table de cuisson.

L'appareil de cuisson domestique selon l'invention peut aussi par exemple être une cuisinière gaz, c'est-à-dire un appareil comportant un four gaz et une table de cuisson gaz située au-dessus du four gaz.

Le support intermédiaire 12 comporte un porte-injecteur 6 portant l'injecteur 5 et un élément de liaison 7 reliant le porte-injecteur 6 à une ou plusieurs parties de l'appareil qui sont thermiquement isolées du brûleur.

Dans un mode de réalisation du support intermédiaire 12, le porte-injecteur 6 et l'élément de liaison 7 forment ensemble une structure monobloc.

Dans un mode de réalisation préférentielle du support intermédiaire 12, le porte-injecteur 6 et l'élément de liaison 7 sont deux pièces distinctes. Dans ce mode de réalisation, l'élément de liaison 7, distinct du porte-injecteur 6, présente l'avantage d'être compatible avec différents types d'injecteurs 5 et de porte-injecteurs 6. Le même élément de liaison 7 autorise également différents types de réglage d'injecteur 5 et de porte-injecteur 6, ces différents réglages se traduisant par différentes distances entre injecteur 5 et brûleur, plus précisément ici entre injecteur 5 et orifice 4 de brûleur.

L'élément de liaison 7 est de préférence réalisé dans un matériau présentant une conductivité thermique la plus faible possible pour transmettre à l'injecteur 5 le moins de chaleur possible en provenance de l'appareil de cuisson domestique. L'élément de liaison 7 peut revêtir plusieurs formes, et notamment celles décrites ci-dessous.

L'élément de liaison 7 est par exemple une barre portant le porte-injecteur 6 et reliant par exemple deux parties opposées de l'appareil de cuisson domestique qui sont thermiquement isolées du brûleur.

L'élément de liaison 7 est par exemple une plaque portant le porte-injecteur 6 et reliant par exemple deux parties opposées de l'appareil de cuisson domestique qui sont thermiquement isolées du brûleur.

L'élément de liaison 7 est de préférence, comme représenté sur la figure 1, une tôle portant le porte-injecteur 6 et reliant par exemple deux parties opposées de l'appareil de cuisson domestique qui sont thermiquement isolées du brûleur. La tôle est avantageusement métallique et comporte avantageusement des plis dans plusieurs axes, c'est-à-dire des creux et/ou des bosses dans plusieurs directions, pour posséder une rigidité plus élevée permettant de maintenir la position relative de l'injecteur 5 par rapport au brûleur, c'est-à-dire par rapport à l'orifice 4 sur la figure 1.

## Revendications

1. Appareil de cuisson domestique comportant au moins un brûleur à gaz, au moins un injecteur (5) alimentant le brûleur à gaz, au moins un support intermédiaire (12) supportant l'injecteur (5) et étant suffisamment rigide pour maintenir la position relative de l'injecteur (5) par rapport au brûleur, **caractérisé en ce que** le support intermédiaire (12) relie l'injecteur (5) à une ou plusieurs parties de l'appareil qui sont thermiquement isolées du brûleur.

2. Appareil de cuisson domestique selon la revendication 1, **caractérisé en ce que** l'appareil est un four gaz (13) comportant un moufle (11), une boîte sole (3) comprenant le brûleur à gaz et étant située sous le moufle (11), et **en ce que** le support intermédiaire (12) relie l'injecteur (5) à une ou plusieurs parties du four (13) qui ne sont ni le brûleur, ni l'une des pièces reliée au brûleur par un pont thermiquement conducteur, ni la boîte sole (3), ni le moufle (11).

3. Appareil de cuisson domestique selon la revendication 2, **caractérisé en ce que** le support intermédiaire (12) relie l'injecteur (5) à la structure externe (9, 10) du four (13).

4. Appareil de cuisson domestique selon la revendication 1, **caractérisé en ce que** l'appareil est une table de cuisson gaz, et **en ce que** le support intermédiaire (12) relie l'injecteur (5) à une ou plusieurs parties de la table de cuisson qui ne sont ni le brûleur, ni l'une des pièces reliée au brûleur par un pont thermiquement conducteur.

5. Appareil de cuisson domestique selon la revendication 4, **caractérisé en ce que** le support intermédiaire (12) relie l'injecteur (5) au carter de la table de cuisson.

6. Appareil de cuisson domestique **caractérisé en ce que** l'appareil est une cuisinière gaz comportant un four gaz (13) selon l'une quelconque des revendications 2 à 3 et une table de cuisson gaz selon l'une quelconque des revendications 4 à 5.

7. Appareil de cuisson domestique selon l'une quelconque des revendications précédentes, **caractérisé en ce que** le support intermédiaire (12) comporte un porte-injecteur (6) portant l'injecteur (5) et un élément de liaison (7) reliant le porte-injecteur (6) à une ou plusieurs parties de l'appareil qui sont thermiquement isolées du brûleur, le porte-injecteur (6) et l'élément de liaison (7) formant une structure monobloc.

8. Appareil de cuisson domestique selon l'une quelconque des revendications précédentes, **caractérisé en ce que** le support intermédiaire (12) comporte un porte-injecteur (6) portant l'injecteur (5) et un élément de liaison (7) reliant le porte-injecteur (6) à une ou plusieurs parties de l'appareil qui sont thermiquement isolées du brûleur, le porte-injecteur (6) et l'élément de liaison (7) étant deux pièces distinctes.

9. Appareil de cuisson domestique selon l'une quelconque des revendications 7 à 8, **caractérisé en ce que** l'élément de liaison (7) est une barre.

10. Appareil de cuisson domestique selon l'une quelconque des revendications 7 à 8, **caractérisé en ce que** l'élément de liaison (7) est une plaque.

11. Appareil de cuisson domestique selon l'une quelconque des revendications 7 à 8, **caractérisé en ce que** l'élément de liaison (7) est une tôle métallique comportant des plis dans plusieurs axes.

12. Appareil de cuisson domestique selon l'une quelconque des revendications précédentes, **caractérisé en ce que**, d'une part les parties de l'appareil sont suffisamment thermiquement isolées du brûleur et d'autre part le ou les matériaux constituant le support intermédiaire (12) possèdent une conductivité thermique suffisamment faible, pour que, en mode de fonctionnement, l'injecteur (5) reste à une température relativement froide par rapport à la température du brûleur.

## Claims

1. Domestic cooking appliance comprising at least one gas burner, at least one injector (5) supplying the burner with gas, at least one intermediate support (12) supporting the injector (5) and being sufficiently rigid to maintain the relative position of the injector (5) with respect to the burner, **characterised in that** the intermediate support (12) connects the injector (5) to one or more parts of the appliance which are thermally insulated from the burner.

2. Domestic cooking appliance according to Claim 1, **characterised in that** the appliance is a gas oven (13) comprising a muffle (11), a combustion chamber (3) comprising the gas burner and being situated under the muffle (11), and **in that** the intermediate support (12) connects the injector (5) to one or more parts of the oven (13) which are neither the burner, nor one of the pieces connected to the burner by a thermally conductive bridge, nor the combustion chamber (3), nor the muffle (11).

3. Domestic cooking appliance according to Claim 2, **characterised in that** the intermediate support (12) connects the injector (5) to the external structure (9, 10) of the oven (13).

4. Domestic cooking appliance according to Claim 1, **characterised in that** the appliance is a gas cooking top, and **in that** the intermediate support (12) connects the injector (5) to one or more parts of the cooking top which are neither the burner, nor one of the pieces connected to the burner by a thermally conductive bridge.

5. Domestic cooking appliance according to Claim 4, **characterised in that** the intermediate support (12) connects the injector (5) to the casing of the cooking top.

6. Domestic cooking appliance, **characterised in that** the appliance is a gas range comprising a gas oven (13) according to either one of Claims 2 to 3 and a gas cooking top according to either one of Claims 4 to 5.

7. Domestic cooking appliance according to any one of the preceding claims, **characterised in that** the intermediate support (12) comprises an injector holder (6) carrying the injector (5) and a connecting element (7) connecting the injector holder (6) to one or more parts of the apparatus which are thermally insulated from the burner, the injector holder (6) and the connecting element (7) forming a single-piece structure.

8. Domestic cooking appliance according to any one of the preceding claims, **characterised in that** the intermediate support (12) comprises an injector holder (6) carrying the injector (5) and a connecting element (7) connecting the injector holder (6) to one or more parts of the apparatus which are thermally insulated from the burner, the injector holder (6) and the connecting element (7) being two distinct pieces.

9. Domestic cooking appliance according to either one of Claims 7 to 8, **characterised in that** the connecting element (7) is a bar.

10. Domestic cooking appliance according to either one Claims 7 to 8, **characterised in that** the connecting element (7) is a plate.

11. Domestic cooking appliance according to either one of Claims 7 to 8, **characterised in that** the connecting element (7) is a metallic sheet comprising folds in several axes.

12. Domestic cooking appliance according to any one of the preceding claims, **characterised in that** firstly the parts of the appliance are sufficiently thermally insulated from the burner and secondly the material or materials constituting the intermediate support (12) have a sufficiently low thermal conductivity for, in operating mode, the injector (5) to remain at a relatively cold temperature with respect to the temperature of the burner.

## Patentansprüche

1. Haushaltskochgerät mit wenigstens einem Gasbrenner, wenigstens einer Einspritzvorrichtung (5), die den Gasbrenner versorgt, wenigstens einem Zwischenträger (12), der die Einspritzvorrichtung (5) trägt und ausreichend steif ist, um die Position der Einspritzvorrichtung (5) relativ zum Brenner aufrecht zu erhalten, **dadurch gekennzeichnet, daß** der Zwischenträger (12) die Einspritzvorrichtung (5) mit einem oder mehreren Abschnitten des Geräts verbindet, die gegenüber dem Brenner wärmeisoliert sind.

2. Haushaltskochgerät nach Anspruch 1, **dadurch gekennzeichnet, daß** das Gerät ein Gasofen (13) ist, der einen Ofenraum (11) und einen Bodenraum (3) aufweist, der den Gasbrenner enthält und unter dem Ofenraum (11) angeordnet ist, und daß der Zwischenträger (12) die Einspritzvorrichtung (5) mit einem oder mehreren Abschnitten des Ofens (13) verbindet, die weder der Brenner noch eines der Teile, die mit dem Brenner durch eine Wärmeleitbrücke verbunden sind, oder der Bodenraum (3) oder der Ofenraum (11) sind.

3. Haushaltskochgerät nach Anspruch 2, **dadurch gekennzeichnet, daß** der Zwischenträger (12) die Einspritzvorrichtung (5) mit der Außenstruktur (9, 10) des Ofens (13) verbindet.

4. Haushaltskochgerät nach Anspruch 1, **dadurch gekennzeichnet, daß** das Gerät eine Gaskochplatte ist und daß der Zwischenträger (12) die Einspritzvorrichtung (5) mit einem oder mehreren Abschnitten der Kochplatte verbindet, die weder der Brenner noch eines von Teilen ist, die mit dem Brenner durch eine Wärmeleitbrücke verbunden sind.

5. Haushaltskochgerät nach Anspruch 4, **dadurch gekennzeichnet, daß** der Zwischenträger die Einspritzvorrichtung (5) mit dem Gehäuse der Kochplatte verbindet.

6. Haushaltskochgerät, **dadurch gekennzeichnet, daß** das Gerät ein Gas-Küchenherd ist, der einen Gasofen (13) nach einem der Ansprüche 2 und 3 enthält sowie eine Gaskochplatte nach einem der Ansprüche 4 und 5.

7. Haushaltskochgerät nach einem der vorhergehenden Ansprüche, **dadurch gekennzeichnet, daß** der Zwischenträger (12) einen Einspritzvorrichtungs-Träger (6) aufweist, der die Einspritzvorrichtung (5) trägt, sowie ein Verbindungselement (7), das den Einspritzvorrichtungs-Träger (6) mit einem oder mehreren Abschnitten des Geräts verbindet, die gegenüber dem Brenner wärmeisoliert sind, wobei der Einspritzvorrichtungs-Träger (6) und das Verbindungselement (7) eine Monoblockstruktur bilden.

8. Haushaltskochgerät nach einem der vorhergehenden Ansprüche, **dadurch gekennzeichnet, daß** der Zwischenträger (12) einen Einspritzvorrichtungs-Träger (6) aufweist, der die Einspritzvorrichtung (5) trägt, und ein Verbindungselement (7), das den Einspritzvorrichtungs-Träger (6) mit einem oder mehreren Abschnitten des Geräts verbindet, die bezüglich des Brenners wärmeisoliert sind, wobei der Einspritzvorrichtungs-Träger (6) und das Verbindungselement (7) zwei getrennte Teile sind.

9. Haushaltskochgerät nach einem der Ansprüche 7 bis 8, **dadurch gekennzeichnet, daß** das Verbindungselement (7) eine Stange ist.

10. Haushaltskochgerät nach einem der Ansprüche 7 bis 8, **dadurch gekennzeichnet, daß** das Verbindungselement (7) eine Platte ist.

11. Haushaltskochgerät nach einem der Ansprüche 7 bis 8, **dadurch gekennzeichnet, daß** das Verbindungselement (7) ein Metallblech ist, welches Falze in verschiedenen Achsen aufweist.

12. Haushaltskochgerät nach einem der vorhergehenden Ansprüche, **dadurch gekennzeichnet, daß** zum einen die Abschnitte des Geräts ausreichend wärmeisoliert gegenüber dem Brenner sind und zum anderen das Material oder die Materialien, das bzw. die den Zwischenträger (12) bildet bzw. bilden, eine ausreichend geringe Wärmeleitfähigkeit aufweisen, so daß beim Betrieb die Einspritzvorrichtung (5) auf einer relativ geringen Temperatur relativ zur Temperatur des Brenners verbleibt.
